# EUROPÄISCHE PATENTSCHRIFT

(11) **EP 0 133 453 B1**
(45) Veröffentlichungstag und Bekanntmachung des Hinweises auf die Patenterteilung: **27.07.1988**
(21) Anmeldenummer: 84105358.0
(22) Anmeldetag: 11.05.1984
(51) Int. Cl.: F22B 37/14

(54) **Wärmeübertrager, insbesondere Dampferzeuger**
Heat exchanger, particularly a steam generator
Echangeur de chaleur, en particulier générateur de vapeur

(30) Priorität: 05.08.1983 CH 4256/83
(43) Veröffentlichungstag der Anmeldung: 27.02.1985
(73) Patentinhaber: GEBRÜDER SULZER AKTIENGESELLSCHAFT, CH-8401 Winterthur (CH)
(72) Erfinder: Ammann, Heinz, CH-8404 Winterthur (CH)
(74) Vertreter: Sparing Röhl Henseler Patentanwälte

(56) Entgegenhaltungen:
- DE-A- 2 557 427
- GB-A- 886 927
- US-A- 3 534 713
- US-A- 4 245 588

## Beschreibung

Die Erfindung betrifft einen Wärmeübertrager, insbesondere Dampferzeuger, mit einem vertikalen Gaszug und mit mindestens einem von diesem abzweigenden Querzug, wobei die Begrenzungswände sowohl des Gaszuges als auch des Querzuges aus miteinander dicht verschweissten, von einem Medium durchströmten Wandrohren bestehen, wobei die Wandrohre des Gaszuges in dessen Längsrichtung verlaufen und wobei von den Wandrohren des Gaszuges einige als Tragrohre dienen und mit ihren oberen Enden mit einem Traggerüst verbunden sind, wogegen die Wandrohre des Querzuges - soweit sie in dessen Längsrichtung verlaufen - an dessen Abzweigstelle aus ihrer jeweiligen Wandebene nach aussen abgebogen und zu Kollektoren geführt sind.

Bei bekannten Wärmeübertragern dieser Art, insbesondere bei Dampferzeugern, bleibt die Wandberohrung des vertikalen Gaszuges von der des Querzuges unabhängig. An den Stellen, an denen die Wände der beiden Züge zusammentreffen, sind diese mittels eines eingeschweissten Blechstreifens gasdicht miteinander verbunden. Ausserdem werden an diesen Stellen die Rohre des Gaszuges nach aussen abgebogen und getrennten Kollektoren zugeführt, wobei lediglich die Tragrohre .des vertikalen Gaszuges die Oeffnung an der Abzweigstelle des Querzuges durchqueren und zu den Aufhängestellen im obersten Bereich des vertikalen Gaszuges weitergeführt werden. Nachteile dieser Konstruktion sind :
- Die Unterbrechung der Wandrohre des vertikalen Gaszuges im Bereich der Abzweigstelle des Querzuges und ihre Zuführung zu Kollektoren macht einerseits die Konstruktion komplex und aufwendig und ist andererseits thermodynamisch schlecht, weil ein Teil der Wandrohre des vertikalen Gaszuges vom Wärmeübertragungsprozess mit dem in den beiden Zügen strömenden Gas ausgeschlossen wird ; dadurch ergibt sich eine ungleichmässige Verteilung der Wärmeaufnahme in dem die Rohre durchströmenden Medium. Das aus den abgebogenen Wandrohren und den durchlaufenden Wandrohren des vertikalen Gaszuges austretende Medium weist dann unterschiedliche Temperaturen auf und seine Durchmischung zur Vergleichmässigung der Temperaturen kann nur mit Hilfe besonderer, unter Umständen aufwendiger Massnahmen durchgeführt werden.
- Die Verbindung der beiden Züge mittels des eingeschweissten Blechstreifens führt zu schwierigen konstruktiven Problemen. Festigkeitsmässig ist eine solche Verbindung schwierig zu beherrschen, weil jeder der beiden Züge anderen Belastungen ausgesetzt ist und weil sie unterschiedlichen Wärmedehnungen unterliegen. Im Bereich der Verbindung können Beanspruchungen auftreten, die Kerbwirkungen ähnlich sind.

Es ist Aufgabe der Erfindung, einen Wärmeübertrager der eingangs genannten Art zu schaffen, bei dem durch eine konstruktive Vereinfachung der Verbindung im Bereich der Abzweigstelle des Querzuges diese Verbindung festigkeitsmässig besser beherrschbar wird und eine Vergleichmässigung der Verteilung der Wärmeaufnahme des die Rohre des vertikalen Gaszuges durchströmenden Mediums eintritt.

Diese Aufgabe wird erfindungsgemäss durch die Merkmale des kennzeichnenden Teils des Anspruchs 1 gelöst. Durch diese Gestaltung durchlaufen die aus den Wänden des vertikalen Gaszuges abgebogenen Rohre den Innenraum des Querzuges und können nun in den gleichen Kollektor wie die übrigen Wandrohre des vertikalen Gaszuges münden. Dadurch werden alle Wandrohre des vertikalen Gaszuges im wesentlichen gleich lang und sind dem Gasstrom gleich viel ausgesetzt, so dass die Temperaturen des aus den Rohren austretenden Mediums vergleichmässigt werden. Der Uebergang vom vertikalen Gaszug zum Querzug ist konstruktiv so verbessert, dass eine nahtlose Verbindung zwischen den Wänden der beiden Züge entsteht, was auch durch das Umbiegen eines Teils der Wandrohre des Querzuges erreicht wird, die damit zu einem Bestandteil der Wand des vertikalen Gaszuges werden. Damit wird eine wesentliche festigkeitsmässige Verbesserung der Verbindung zwischen den beiden Gaszügen erreicht.

Ein zusätzlicher Vorteil der erfindungsgemässen Gestaltung besteht darin, dass die Verbindung eine gute Biegeflexibilität erhält, die erlaubt, dass Deformationen, die zum Beispiel durch unterschiedliche Wärmedehnungen der Gaszüge oder durch Erdbeben hervorgerufen werden, ohne weiteres ausgeglichen werden können. Ein . weiterer zusätzlicher Vorteil ist darin zu sehen, dass sie auf Gaszüge aller möglichen Formen anwendbar ist, zum Beispiel auf Gaszüge mit polygonalem oder auch zylindrischem Querschnitt. Sie erlaubt auch einwandfreie Verbindungen zwischen Gaszügen verschiedener Querschnittsformen.

Eine vorteilhafte Weiterbildung der Erfindung ergibt sich bei den Merkmalen nach Anspruch 2, da hierbei der Strömungswiderstand des Gases am Uebergang zum Querzug verringert wird.

Die Weiterbildung der Erfindung nach dem Anspruch 4 ist hinsichtlich der Rohrführung besonders einfach und übersichtlich und begünstigt ferner die Vermeidung von Wärmespannungen.

Aus Gründen der Symmetrie schafft die Ausführungsform mit den Merkmalen des Anspruchs 5 eine weitere wesentliche Vereinfachung des Wärmeübertragers.

Die Merkmale des Anspruchs 6 führen zu einer sehr einfachen Ausbildung der Durchdringungsstellen in den Wänden des Querzuges.

Die Merkmale des Anspruchs 7 stellen eine andere Art der Ausbildung der Durchdringungsstellen in den Wänden des Querzuges dar.

Die Auslegung der Wandrohre der beiden Gaszüge nach Anspruch 8 führt zu einer besonders guten und übersichtlichen Verbindung der Wände des Querzuges mit den Wänden des vertikalen Gaszuges.

Zwei Ausführungsbeispiele der Erfindung werden nun anhand der Zeichnung erläutert. Es zeigen jeweils in schematischer Darstellung :
Fig. 1 eine Perspektive eines aus einem vertikalen Gaszug und einem horizontalen Querzug bestehenden Wärmeübertragers nach der Erfindung,
Fig. 2 ebenfalls perspektivisch einen stark vergrösserten Ausschnitt aus Fig. 1, der dort mit A bezeichnet ist,
Fig. 3 die Ansicht einer gegenüber den Fig. 1 und 2 abgewandelten Ausführungsform der Erfindung und
Fig. 4 bis 6 je einen Schnitt nach der Linie IV-IV, V-V bis 6 bzw. VI-VI in Fig. 3.

Gemäss Fig. 1 zweigt von einem vertikalen, hexagonalen Querschnitt aufweisenden Gaszug 1 ein horizontaler, rechteckigen Querschnitt aufweisender Querzug 2 ab, und zwar nahe dem oberen Ende des Gaszuges 1. Die beiden Züge 1 und 2 umschliessen einen Raum 13 bzw. 23. Die Begrenzungswände 10 des Gaszuges 1 bestehen aus über Stege 3 dicht miteinander verschweissten, vertikal verlaufenden Wandrohren 11. In regelmässigen Abständen über den Umfang des Gaszuges 1 verteilt, sind anstelle von Wandrohren 11 Tragrohre 12 vorgesehen, die gleichen Durchmesser haben können wie die Wandrohre 11. In Fig. 2 sind die Tragrohre zur besseren Unterscheidung von den Wandrohren 11 dicker als diese gezeichnet. Mittels der Tragrohre 12 ist der vertikale Gaszug 1 an einem nicht gezeigten Traggerüst aufgehängt.

Im Bereich der Abzweigstelle des Querzuges 2 verlaufen die Tragrohre 12 durch die die Räume 13 und 23 verbindende Oeffnung, wogegen die Wandrohre 11 kurz vor dem Zusammentreffen mit dem Querzug 2 aus den Wänden 10 nach aussen abgebogen sind und anfänglich entlang einer kurzen horizontalen Strecke parallel zur Längsachse des Querzuges 2 verlaufen (Abschnitt 11' in Fig. 2). Die kurzen Strecken sind für die einzelnen Rohre verschieden lang. Danach werden die Rohre nochmals horizontal abgebogen (Abschnitt 11" in Fig. 2) und bis zu einer vertikalen Ebene geführt, die jeweils die Längsachse eines den Querzug 2 durchquerenden Tragrohres 12 enthält und sich parallel zur Längsachse des Querzuges erstreckt. Etwa die Hälfte der beiderseits eines solchen Tragrohres 12 befindlichen Wandrohre 11 ist als Gruppe in der vertikalen Ebene zusammengeführt, die mit dem betreffenden Tragrohr 12 fluchtet. Die Abschnitte 11" der Rohre 11 erreichen die vertikale Ebene so, dass sie dort voneinander gleichen Abstand haben. An dieser Stelle werden die Wandrohre 11 dann nach oben abgebogen, so dass sie von da ab vertikal, parallel zum zugehörigen Tragrohr 12 und mit ihrer Längsachse in der vertikalen Ebene verlaufen (Abschnitt 11"' in Fig. 2). Die bisher für die Unterseite des Querzuges 2 beschriebene Formgebung der Rohre 11 gilt in spiegelbildlicher Weise auch für die Formgebung der Rohre 11 auf der Oberseite des Querzuges.

Die vier den Querzug 2 begrenzenden Wände 20 bestehen aus Wandrohren 21, die den gleichen Durchmesser wie die Wandrohre 11 aufweisen und ebenfalls über Stege 33 dicht miteinander verschweisst sind. Die Wandrohre 21 verlaufen parallel der Längsachse des Querzuges 2. Die Wandrohre 21 der beiden vertikalen Wände 20 sind beim Zusammentreffen mit den Wänden 10 des vertikalen Gaszuges 1 horizontal nach aussen abgebogen und münden je Wand in einen vertikalen Kollektor 25. An der Abbiegestelle der Rohre 21 der vertikalen Wände 20 sind diese Rohre mit der betreffenden Wand 10 gasdicht verschweisst.

Die Wandrohre 21 der beiden horizontalen Wände 20 sind beim Zusammentreffen mit den Wänden 10 des vertikalen Gaszuges 1 so abgebogen, dass sie von dieser Abbiegestelle aus in der betreffenden Wand 10 vertikal weiterlaufen (Abschnitt 21"') bis nahe zur Abbiegestelle des mit ihm fluchtenden Rohres 11 in der Wand 10. Auch die Stege 33 der beiden horizontalen Wände 20 werden in den vertikalen Wänden 10 des Gaszuges 1 nahtlos weitergeführt, und zwar mit gleicher Stegbreite in derjenigen Wand 10, deren Ebene mit den Längsachsen der Wandrohre 21 einen rechten Winkel bildet, und mit schmalerer Stegbreite in den beiden Wänden 10, deren Ebene mit den Längsachsen der auf sie treffenden Wandrohre 21 einen von 90° verschiedenen Winkel bilden. Die Stege 33 aus den horizontalen Wänden 20 sind an der Abbiegestelle der Rohre 11 mit den aus den Wänden 10 stammenden Stegen 3 dicht verschweisst. Etwa 0,5 der Stegbreite von der Abbiegestelle der Rohre 11 entfernt werden die vertikalen Abschnitte 21' der Wandrohre 21 nach aussen abgebogen und parallel zu den Abschnitten 11' der Wandrohre 11 zu einem oberen bzw. unteren horizontalen Kollektor 24 geführt. Die Abschnitte 21' mit den zwischen ihnen befindlichen Stegen 33 füllen also die Partie der Wände 10, die zwischen den Abbiegestellen der Rohre 11 und der Abzweigstelle des Querzuges 2 liegt. Durch diese Ausbildung des Uebergangs vom Gaszug 1 zum Querzug 2 ergibt sich eine festigkeitsmässig ausgezeichnete Verbindung zwischen den Wänden 10 und den horizontalen Wänden 20.

Die vertikalen Abschnitte 11"' der Wandrohre 11 des vertikalen Gaszuges 1 durchstossen in ihrem weiteren Verlauf die beiden horizontalen Wände 20 des Querzuges 2, und zwar liegen die Durchstossstellen einer Gruppe jeweils in einem Steg 33 zwischen zwei Wandrohren 21. An den Durchstossstellen sind die Abschnitte 11"' mit den Stegen 33 gasdicht zusammengeschweisst. Da die Abschnitte 11"' mit dem zugehörigen Tragrohr 12 fluchten, müssten sie bei geradlinigem Verlauf auf ein Rohr 21 in der horizontalen Wand 20 stossen. Um dies zu vermeiden, ist jedes auf ein Tragrohr 12 zulaufende Wandrohr 21 um die Durchstossstellen der Abschnitte 11"' herumgeführt. Ausserdem sind diese Rohre, von denen eines in Fig. 2 rechts dargestellt und mit 21" bezeichnet ist, vor dem Zusammentreffen mit den betreffenden Tragrohren 12 - das heisst ausserhalb des vertikalen Gaszuges 1 -aus der horizontalen Wand 20 abgebogen und bis zu ihrer nächsten Abbiegestelle parallel zum Tragrohr 12 geführt. Auf ihrem Weg zum Kollektor 24 sind die Rohre 21" wieder um die vertikalen Abschnitte 11"' herumgeführt.

Die Strömung des die Gaszüge 1 und 2 beaufschlagenden Gases ist - unabhängig von seiner Fliessrichtung - praktisch ungestört. Da sämtliche den Raum 23 durchquerenden Rohre in Strömungsrichtung hintereinander angeordnet sind, ist die von ihnen in der Gasströmung verursachte Störung im wesentlichen identisch mit der Störung, die die Tragrohre ohnehin verursachen würden und die bekanntlich vernachlässigbar ist. Die Strecke, auf der die Wandrohre 11 ausserhalb der Gaszüge geführt sind und auf der sie nicht am Wärmeaustausch mit dem strömenden Gas teilnehmen, wird dadurch kompensiert, dass diese Rohre bei ihrem Durchgang durch den Querzug 2 voll in den Gasstrom eintauchen und dabei mit ihrem ganzen Umfang an dem Wärmeaustausch teilnehmen, statt nur mit einem Teil des Umfanges, wie dies beim Verlauf in den Wänden 10 der Fall ist.

Gemäss Fig. 3 bis 6 sind die Wandrohre 11 des vertikalen Gaszuges beiderseits der Abzweigstelle des Querzuges abwechselnd auf zwei unterschiedlichen Höhenebenen - in Fig. 3 und 6 mit B und C bezeichnet - abgebogen. Die Abschnitte 21' der Wandrohre 21 der beiden horizontalen Wände 20 des Querzuges sind ebenfalls abwechselnd beiderseits der Abzweigstelle auf zwei verschiedenen Höhenebenen - in Fig. 3 und 6 mit D und E bezeichnet - aus den Wänden 10 des vertikalen Gaszuges abgebogen. Aus Fig. 4 ist - besser als aus Fig. 2 - das Herumführen der auf je ein Tragrohr 12 zulaufenden Wandrohre 21" um die Durchstossstellen der Abschnitte 11"' zu erkennen. Die Rohre 21" werden ausserhalb der Ebenen D und E zum Kollektor 24 geführt. Bei der Ausführungsform nach Fig. 3 bis 6 werden allzu grosse Stegflächen und damit das Entstehen von hohen Wärmespannungen vermieden.

Abweichend von den beschriebenen Ausführungsbeispielen kann die obere horizontale Wand 20 des Querzuges 2, statt nach oben abgebogen, geradlinig weitergeführt werden, um den oberen Abschluss des vertikalen Gaszuges 1 zu bilden. In diesem Fall werden die vertikalen Abschnitte 11"' der Wandrohre 11 nach dem Verlassen des Querzuges 2 nicht wieder zur Wand 10 des vertikalen Gaszuges 1 geführt, sondern direkt in einen Kollektor, in den auch die übrigen, nicht durch den Querzug geführten Wandrohre 11 münden können.

Die nicht gezeigte Abstützung des Querzuges 2 erfolgt z. B. mittels Tragrahmen, die an einem Traggerüst befestigt sind.

Abweichend von dem in Fig. 1 gezeichneten Ausführungsbeispiel können die beiden vertikalen Wände 20 des Querzuges - statt mit in dessen Längsrichtung verlaufenden Rohren - mit quer zur Längsrichtung verlaufenden Rohren versehen sein.

## Patentansprüche

1. Wärmeübertrager, insbesondere Dampferzeuger, mit einem vertikalen Gaszug (1) und mit mindestens einem von diesem abzweigenden Querzug (2), wobei die Begrenzungswände (10 bzw. 20) sowohl des Gaszuges (1) als auch des Querzuges (2) aus miteinander dicht verschweissten, von einem Medium durchströmten Wandrohren (11, 12 bzw. 21) bestehen, wobei die Wandrohre (11) des Gaszuges (1) in dessen Längsrichtung verlaufen und wobei von den Wandrohren (11, 12) des Gaszuges (1) einige als Tragrohre (12) dienen und mit ihren oberen Enden mit einem Traggerüst verbunden sind, wogegen die Wandrohre (21) des Querzuges (2) - soweit sie in dessen Längsrichtung verlaufen - an dessen Abzweigstelle aus ihrer jeweiligen Wandebene nach aussen abgebogen und zu Kollektoren (24, 25) geführt sind, dadurch gekennzeichnet, dass im Bereich der Abzweigstelle des Querzuges (2) die nicht als Tragrohre (12) dienenden Wandrohre (11) des Gaszuges (1) ausserhalb des Querzuges (2) nach aussen abgebogen und gruppenweise jeweils zu einer vertikalen, zur Längsachse des Querzuges (2) parallelen Ebene geführt sind, in der die Rohre (11"') der betreffenden Gruppe - nochmals abgebogen und den Querzug (2) durchquerend -weitergeführt sind, wobei die weitergeführten Rohre (11"') an ihren Durchdringungsstellen mit der Begrenzungswand (20) des Querzuges (2) dicht verschweisst sind, und dass mindestens die Wandpartie des Gaszuges (1), die sich zwischen der Abzweigstelle des Querzuges (2) und der in der Begrenzungswand (10) des Gaszuges (1) liegenden Abbiegestelle der von unten her zum Querzug (2) geführten Wandrohre (11) befindet, durch Rohre des Querzuges (2) gefüllt ist, die bis zur Abzweigstelle des Querzuges (2) in dessen Längsrichtung geführt sind und an dieser Abzweigstelle vertikal nach unten gebogen sind.

2. Wärmeübertrager nach Anspruch 1, dadurch gekennzeichnet, dass die vertikalen Ebenen jeweils in der Flucht eines die Abzweigstelle des Querzuges (2) durchquerenden Tragrohres (12) liegt.

3. Wärmeübertrager nach Anspruch 1 oder 2, dadurch gekennzeichnet, dass die in den vertikalen Ebenen weitergeführten Rohre (11"') vertikal verlaufen.

4. Wärmeübertrager nach einem der Ansprüche 1 bis 3, dadurch gekennzeichnet, dass die Abbiegestellen der Wandrohre (11) des Gaszuges, vorzugsweise beiderseits des Querzuges (2), abwechselnd auf mindestens zwei Höhenebenen (B, C) liegen und die Rohre (11', 11") von ihren Abbiegestellen aus bis zur zugehörigen vertikalen Ebene im wesentlichen horizontal verlaufen und dass die die Wandpartie des Gaszuges (1) füllenden Rohre (21') des Querzuges (2) in ihrem zu den Kollektoren (24) führenden Abschnitt ebenfalls im wesentlichen horizontal verlaufen.

5. Wärmeübertrager nach einem der Ansprüche 1 bis 4, dadurch gekennzeichnet, dass die Anzahl der gruppenweise einer vertikalen Ebene zugeführten Wandrohre (11', 11") des Gaszuges (1) auf beiden Seiten der vertikalen Ebene etwa gleich ist.

6. Wärmeübertrager nach einem der Ansprüche 1 bis 5, mit zwischen den Wandrohren (11, 21) eingeschweissten Stegen (3 bzw. 33), dadurch gekennzeichnet, dass die in den vertikalen Ebenen weitergeführten Rohre (11"') die Begrenzungswände (20) des Querzuges (2) jeweils im Bereich eines Steges (33) durchdringen.

7. Wärmeübertrager nach einem der Ansprüche 1 bis 5, dadurch gekennzeichnet, dass diejenigen Wandrohre (21) des Querzuges (2), die auf eine Gruppe der in den vertikalen Ebenen weitergeführten Rohre (11"') zulaufen, jeweils die Gruppe weitergeführter Rohre (11"') umgehend und dabei in ihrer Wandebene des Querzuges (2) bleibend, ausgebogen sind.

8. Wärmeübertrager nach einem der Ansprüche 1 bis 6, dadurch gekennzeichnet, dass die nicht als Tragrohre (12) dienenden Wandrohre (11) des Gaszuges (1) und die Wandrohre (21) des Querzuges (2) gleichen Aussendurchmesser aufweisen und dass die Längsachsen der die Wandpartie des Gaszuges (1) füllenden Wandrohre (21') in ihrem vertikalen Verlauf jeweils mit der Längsachse der Wandrohre (11) des Gaszuges (1) zusammenfallen.

## Claims

1. A heat exchanger, more particularly a vapour generator, having a vertical gas flue (1) and at least one cross flue (2) branching off from the vertical gas flue (1), the boundary walls (10, 20) of the vertical flue (1) and cross flue (2) respectively comprising sealingly welded-together wall tubes (11, 12 and 21 respectively) flowed through by a medium, the wall tubes (11) of the vertical flue (1) extending lengthwise thereof, some of the wall tubes (11, 12) of the vertical flue (1) being operative as support tubes (12) and being connected at their top ends to a support structure, whereas the cross-flue wall tubes (21), to the extent that they extend lengthwise thereof, are bent outwardly at their branching place from their wall plane and extend to collectors (24, 25), characterised in that near the junction or branching-off place of the cross flue (2) the vertical flue tubes (11) not operative as support tubes (12) are bent outwardly outside the cross flue (2) and extend in groups in each case to a vertical plane which is parallel to the cross-flue longitudinal axis and in which the tubes (11 ) of the particular group concerned, after further bending and crossing through the cross flue (2), extend further, the further-extending tubes (11"') being sealingly welded at their lead-through places to the cross-flue boundary wall (20) ; and at least the wall part of the vertical flue (1) between, on the one hand, the junction with the cross-flue (2) and, on the other hand, the place where the wall tubes (11) extending upwardly to the cross-flue (2) are bent off in the boundary wall (10) of the vertical flue (1) is filled with cross-flue tubes which extend as far as the bending-off place of the cross-flue (2) lengthwise thereof and at such place are bent vertically downwards.

2. A heat exchanger according to claim 1, characterised in that the vertical planes are each disposed in registration with a support tube (12) extending through the branching-off place of the cross-flue (2).

3. A heat exchanger according to claim 1 or 2, characterised in that the tubes (11"') further extended in the vertical planes extend vertically.

4. A heat exchanger according to any of claims 1-3, characterised in that the bending-off places of the vertical flue wall tubes (11) are disposed preferably on either side of the cross-flue (2) alternately on at least two vertical levels (B, C); and the tubes (11', 11") extend substantially horizontally from their bending places as far as the associated vertical plane, and the cross-flue tubes (21') which fill the wall part of the vertical flue (1) also extend substantially horizon- . tally in their part extending to the collectors (24).

5. A heat exchanger according to any of claims 1-4, characterised in that the number of vertical-flue wall tubes (11', 11") extending in the group to a vertical plane is substantially the same on either side of such plane.

6. A heat exchanger according to any of claims 1-5 having webs (3, 33) welded in between wall tubes (11, 21 respectively), characterised in that the tubes (11"') further extended in the vertical planes extend through the cross-flue boundary walls (20) in the region of a we6 (33).

7. A heat exchanger according to any of claims 1-5, characterised in that the cross-flue wall tubes (21) which converge to form a group of the tubes (11"') further extended in the vertical planes are bent out in avoidance of the group of the last-mentioned tubes (11"'), remaining in their wall plane of the cross-flue (2).

8. A heat exchanger according to any of claims 1-6, characterised in that the vertical-flue wall tubes (11) not operative as support tubes (12) and .the cross-flue wall tubes (21) have the same outside diameter and the longitudinal axes of the wall tubes (21') filling the wall part of the vertical flue (1) coincide in their vertical extent with the longitudinal axis of the vertical flue wall tubes (11).

## Revendications

1. Echangeur thermique, en particulier générateur de vapeur, comportant un dispositif vertical de tirage de gaz (1) et, dérivant de celui-ci, au minimum un dispositif de tirage transversal (2), les parois périphériques (10 et 20), tant du dispositif de tirage de gaz (1) que du dispositif de tirage transversal (2), étant constituées par des tuyaux formant paroi (11, 12 et 21) soudés de manière étanche les uns aux autres, véhiculant un milieu, cependant que les tuyaux formant paroi (11) du dispositif de tirage de gaz (1) s'étendent dans le sens longitudinal de celui-ci et que quelques-uns de ceux-ci (11, 12) servent de tuyaux porteurs (12) et sont raccordés à leurs extrémités supérieures à une charpente de support, tandis qu'au contraire les tuyaux formant paroi (21) du dispositif de tirage transversal (2), dans la mesure où ils s'étendent dans le sens longitudinal de celui-ci, sont à son emplacement de dérivation, à partir de leur plan de paroi respectif, recourbés vers l'extérieur et amenés à des collecteurs (24, 25), caractérisé en ce que, dans la zone de l'emplacement de dérivation du dispositif de gaz transversal (2), les tuyaux formant paroi (11) du dispositif de tirage de gaz (1), qui ne servent pas de tuyaux porteurs (12), sont recourbés vers l'extérieur en dehors du dispositif de tirage transversal (2) et parviennent en groupes respectivement dans un plan vertical parallèle à l'axe longitudinal du dispositif de tirage transversal (2), plan dans lequel les tuyaux (11"') du groupe correspondant, recourbés encore une fois et traversant le dispositif de tirage transversal (2), sont prolongés, ceux-ci (11"') étant soudés de manière étanche à la paroi périphérique (20) du dispositif de tirage transversal (2) aux endroits où ils le traversent, et en ce qu'au minimum la partie de paroi du dispositif de tirage de gaz (1), qui se trouve entre l'emplacement de dérivation du dispositif de tirage transversal (2) et l'emplacement de recourbement, situé dans la paroi périphérique (10) du dispositif de tirage de gaz (1), des tuyaux formant paroi (11) arrivant à partir du bas au dispositif de tirage transversal (2), est remplie par des tuyaux de ce dernier (2), qui s'étendent jusqu'à l'emplacement de dérivation de ce dispositif (2) dans son sens longitudinal et sont recourbés verticalement vers le bas à cet emplacement de dérivation.

2. Echangeur thermique selon la revendication 1, caractérisé en ce que les plans verticaux respectifs se situent dans l'alignement d'un tuyau porteur (12) traversant l'emplacement de dérivation du dispositif de tirage transversal (2).

3. Echangeur thermique selon la revendication 1 ou 2, caractérisé en ce que les tuyaux (11"') se prolongent verticalement dans les plans verticaux.

4. Echangeur thermique selon l'une des revendications 1 à 3, caractérisé en ce que les emplacements de recourbement des tuyaux formant paroi (11) du dispositif de tirage de gaz, des deux côtés du dispositif de tirage transversal (2) de préférence, sont situés alternativement sur au moins deux plans de hauteur différente (B, C), et les tuyaux (11', 11") s'étendent sensiblement horizontalement de leurs emplacements de recourbement jusqu'au plan vertical correspondant, et en ce que les tuyaux (21') du dispositif de tirage transversal (2), qui remplissent la partie de paroi du dispositif de tirage de gaz (1), sont de la même façon sensiblement horizontaux dans leur section allant aux collecteurs (24).

5. Echangeur thermique selon l'une des revendications 1 à 4, caractérisé en ce que le nombre des tuyaux formant paroi (11', 11") du dispositif de tirage de gaz (1), parvenant en groupes dans un plan vertical, est sensiblement le même des deux côtés de ce plan.

6. Echangeur thermique selon l'une des revendications 1 à 5, comportant des traverses (3 et 33) soudées entre les tuyaux formant paroi (11, 21), caractérisé en ce que les tuyaux (11'''), prolongés dans les plans verticaux, traversent respectivement les parois périphériques (20) du dispositif de tirage transversal (2) dans la zone d'une traverse.(33).

7. Echangeur thermique selon l'une des revendications 1 à 5, caractérisé en ce que ceux des tuyaux formant paroi (21) du dispositif de tirage transversal (2), qui arrivent sur un groupe des tuyaux (11"') prolongés dans les plans verticaux, sont recourbés, contournant respectivement le groupe de tuyaux prolongés (11"') et demeurant de ce fait dans leur plan de paroi du dispositif de tirage transversal (2).

8. Echangeur thermique selon l'une des revendications 1 à 6, caractérisé en ce que les tuyaux formant paroi (11) du dispositif de tirage de gaz (1), qui ne servent pas de tuyaux porteurs (12), et les tuyaux formant paroi (21) du dispositif de tirage transversal (2) présentent un même diamètre extérieur, et en ce que les axes longitudinaux des tuyaux formant paroi (21'), qui remplissent la partie de paroi du dispositif de tirage de gaz (1), coïncident respectivement dans leur parcours vertical avec l'axe longitudinal des tuyaux formant paroi (11) du dispositif de tirage de gaz (1).
